# EUROPÄISCHE PATENTSCHRIFT

(11) **EP 2 458 088 B1**
(45) Veröffentlichungstag und Bekanntmachung des Hinweises auf die Patenterteilung: **21.02.2018**
(21) Anmeldenummer: 11008033.0
(22) Anmeldetag: 04.10.2011
(51) Int. Cl.: E01C 19/28, E01C 19/30

(54) **Verfahrbare Vorrichtung zur Verdichtung eines Bodenschichtaufbaus und Verfahren zur Ermittlung eines Schicht-E-Moduls einer obersten Schicht dieses Bodenschichtaufbaus**
Mobile device for compacting a soil layer structure and method for determining the layer-E module of a top layer in this soil layer structure
Dispositif déplaçable pour la solidification d'une structure en couches de sol et procédé de la détermination d'un module d'Young à couche d'une couche supérieure de ladite structure en couches de sol

(30) Priorität: 26.11.2010 DE 102010052713
(43) Veröffentlichungstag der Anmeldung: 30.05.2012
(73) Patentinhaber: BOMAG GmbH, 56154 Boppard (DE)
(72) Erfinder: Wallrath, Wolfgang, 56858 Grenderich (DE); Kloubert, Hans-Josef, 52080 Aachen (DE)
(74) Vertreter: Lang, Friedrich

(56) Entgegenhaltungen:
- EP-A1- 2 148 005
- EP-A2- 1 103 658
- DE-A1- 2 737 099
- US-A- 5 952 561

## Beschreibung

Die Erfindung betrifft eine verfahrbare Vorrichtung zur Verdichtung eines Bodenschichtaufbaus, mit wenigstens einem Vibrationsmittel, wie eine Vibrationswalze oder eine Vibrationsplatte, über das in wenigstens einem Lasteinleitungsbereich den Bodenschichtaufbau verdichtende Lastimpulse einleitbar sind.

Darüber hinaus betrifft die Erfindung ein Verfahren zur Ermittlung eines Schicht-E-Moduls einer obersten Schicht eines Bodenschichtaufbaus, insbesondere einer Fahrbahn-Asphaltschicht während eines Verdichtungsvorgangs.

Solche Vorrichtungen zur Verdichtung eines Bodenschichtaufbaus sind aus dem Stand der Technik bekannt, beispielsweise aus der EP 1 103 658 A2. Es gibt sie beispielsweise als maschinell angetriebene Walzen und insbesondere Straßenwalzen, durch die ein Bodenschichtaufbau und insbesondere eine Asphaltstraße inklusive ihres Unterbaus verdichtet werden können. Dazu weisen die Vorrichtungen und auch die zuvor genannte Straßenwalze ein Vibrationsmittel auf, über das den Bodenschichtaufbau verdichtende Lastimpulse in die Oberfläche des Bodenschichtsaufbau einleitbar sind.

Die verfahrbare Vorrichtung bewegt sich dabei in mehreren Arbeitsschritten über den zu verdichtenden Bodenschichtaufbau, wobei bei jeder Überfahrt eine weitere Verdichtung bis hin zu einer Maximalverdichtung erzielt wird. Nach Erreichen der Maximalverdichtung ist ein weiteres Verdichten des Bodenschichtaufbaus nicht mehr nötig oder gar kontraproduktiv, weil es zu einer erneuten Auflockerung des verdichteten Bodenschichtaufbaus und zu einer übermäßigen Belastung 7 der Verdichtungsvorrichtung führt. Aus diesem Grund ist es wichtig, kontinuierlich oder in bestimmten Abständen den Verdichtungsgrad des Bodenschichtaufbaus zu detektieren.

Problematisch ist hierbei jedoch, dass aufgrund des Aufbaus des Bodens aus unterschiedlichen Schichten, eine genaue Detektion der E-Module der jeweiligen Schichten, also der Schicht-E-Module, nur ungenau möglich ist, da sich die E-Module der einzelnen Schichten, insbesondere ungebundener Schichten gegenseitig beeinflussen.

Aus dem Stand der Technik ist ein Verfahren mit dem sogenannten "Falling Weight Deflectometer" (FWD) bekannt, bei dem durch die Ermittlung einer durch einen Lastimpuls verursachten Einsenkungsmulde über eine bestimmte Anzahl an Detektionsvorrichtungen eine relativ genaue Detektion eines Schicht-E-Moduls möglich ist. Insbesondere bei der Bewertung der Tragfähigkeit bestehender Asphaltstraßen gewinnt die Tragfähigkeitsuntersuchungen mit dem FWD mehr und mehr an Bedeutung. Mit dem FWD wird auf die Straßenoberfläche mit einer Fallmasse ein Lastimpuls aufgebracht, der zur Simulation einer Radüberrollung dient. Die kurzzeitig eintretende vertikale Verformung der Oberfläche des Bodenschichtaufbaus wird im Lastzentrum und in acht vorgegebenen Abständen vom Lastzentrum entfernt aufgenommen.

Über die gemessenen Einsenkungen der Einsenkungsmulde wird die Steifigkeit des gesamten Straßenaufbaus ermittelt. Dabei nimmt mit steigender Entfernung vom Lasteintragungspunkt der Einfluss der tieferen Schichten auf die gemessenen Einsenkungen zu. Dies bedeutet, dass die Einsenkung am Lasteintragungspunkt von der Tragfähigkeit des gesamten Schichtaufbaus abhängt, während die Einsenkung am entferntesten Aufnehmer im Wesentlichen durch die Tragfähigkeit des Untergrundes bzw. tieferer Schichten bestimmt wird. Die Berechnung der Steifigkeiten bzw. der Schicht-E-Module erfolgt dann auf der Grundlage der Theorie des elastischen Halbraumes und eines Mehrschichten-Modells (z. B. eines 2-Schichten- oder 3-Schichten-Modells) nach Boussinesq/Odemark.

Der Steifigkeitsmodul am Lasteintragungspunkt ergibt den sogenannten Äquivalent-Modul, also den E-Modul des gesamten Bodenschichtaufbaus unter dem Einfluss aller Schichten. Am weit entfernten Messpunkt ermittelt man den sogenannten Bettungs-Modul, den E-Modul des Unterbaus. Die Elastizitäts-Module der einzelnen Schichten werden dann mittels Rückrechnung aus den gemessenen Einsenkungsmulden bzw. Elastizitäts-Modulen der Fahrbahn ermittelt. Dabei gehen die Schichtdicken der gebundenen sowie ungebundenen Tragschichten in die Berechnung ein.

Nachteilig bei diesem Verfahren ist jedoch, dass die Ermittlung der Schicht-E-Module mit dem FWD sehr zeitintensiv ist und während der Messung keine weiteren Arbeiten an den Bodenschichtaufbauten vorgenommen werden können. Auch stehen die durch das FWD gewonnenen Werte nur zeitversetzt einer Bodenverdichtungsvorrichtung und insbesondere einer Straßenwalze zur Verfügung, sodass ein verdichtungsgesteuertes Verfahren bzw. die verdichtungsgesteuerte Bodenverdichtung nur schwer möglich ist.

Aufgabe der vorliegenden Erfindung ist es folglich, eine Vorrichtung zur Verdichtung eines Bodenschichtaufbaus der vorgenannten anzugeben, das die schnelle und kostengünstige Detektion bzw. Kontrolle eines Schicht-E-Moduls des Bodenschichtaufbaus und insbesondere einer obersten Schicht erlaubt.

Diese Aufgabe wird erfindungsgemäß durch eine verfahrbare Vorrichtung zur Verdichtung eines Bodenschichtaufbaus gelöst mit wenigstens einem Vibrationsmittel, wie einer Vibrationswalze oder einer Vibrationsplatte, über das in wenigstens einem Lasteinleitungsbereich den Bodenschichtaufbau verdichtende Lastimpulse einleitbar sind, wobei wenigstens ein erstes und ein zweites Detektionsmittel zur Detektion des E-Moduls des Bodenschichtaufbaus vorgesehen sind, die derart von einander beabstandet an der Vorrichtung angeordnet sind, dass das erste Detektionsmittel eine Detektion im Lasteinleitungsbereich und wenigstens das zweite Detektionsmittel eine Detektion der Auswirkung des Lastimpulses außerhalb des Lasteinleitungsbereichs erlaubt.

Verfahrensseitig wird diese Aufgabe durch ein Verfahren zur Ermittlung eines Schicht-E-Moduls einer Schicht eines Bodenschichtaufbaus, insbesondere einer Fahrbahn-Asphaltschicht, mit folgenden Schritten gelöst: Einbringen wenigstens eines Lastimpulses über die Oberfläche der obersten Schicht des Bodenschichtaufbaus in einem Lasteinleitungsbereich; Detektion eines ersten Wertes einer Einsenkungsmulde des Bodenschichtaufbaus im Lasteinleitungsbereich mittels eines ersten Detektionsmittels, Ermittlung des Äquivalent-Moduls des Bodenschichtaufbaus aus dem detektierten ersten Wert der Einsenkungsmulde; Detektion wenigstens eines zweiten Wertes der Einsenkungsmulde außerhalb des Lasteinleitungsbereiches mittels wenigstens eines zweiten Detektionsmittels; Ermittlung des Bettungs-Moduls und des Schicht-E-Moduls der obersten Schicht des Bodenschichtaufbaus aus den detektierten Werten der Einsenkungsmulde, wobei der Lastimpuls über ein Vibrationsmittel, wie eine Vibrationswalze oder Vibrationsplatte, einer Bodenverdichtungsmaschine in den Bodenschichtaufbau eingeleitet wird.

Ein wesentlicher Punkt ist also, dass entsprechend zu dem zuvor beschriebenen FWD-Verfahren bei dem erfindungsgemäßen Verfahren bzw. der erfindungsgemäßen verfahrbaren Vorrichtung das zur Verdichtung eines Bodenschichtaufbaus vorgesehene Vibrationsmittel, also eine Vibrations-Walze, eine Vibrations-Platte, ein Vibrations-Stampfer etc. als Lasteinleitungsmittel zur Initiierung eines definierten Lastimpulses verwendet wird.

Dabei kann im Rahmen der Erfindung unter einer verfahrbaren Vorrichtung jede Vorrichtung verstanden werden, die ein als Vibrationsmittel fungierendes Arbeitsmittel zur Bodenverdichtung aufweist und insbesondere Mittel, die der maschinellen flächenhaften Bodenverdichtung insbesondere im Baubetrieb dienen. Relevant ist dabei, dass die Vorrichtung so ausgebildet ist, dass die beiden Detektionsmittel zur Detektion des E-Moduls bzw. zur Detektion einer Einsenkungsmulde so voneinander beabstandet angeordnet sind, dass das erste Detektionsmittel im Lasteinleitungsbereich des oder eines Vibrationsmittels detektiert während wenigstens das zweite Detektionsmittel außerhalb dieses Lasteinleitungsbereichs detektiert. Dabei wird unter "außerhalb dieses Lasteinleitungsbereichs" jede Position verstanden, bei der in einem Abstand zu einem Lasteinleitungsbereich die Auswirkung des Lastimpulses detektierbar ist.

Wie bereits zuvor erwähnt, resultiert durch die durch das Vibrationsmittel und insbesondere durch eine Vibrations-Walze eingebrachten Lastimpulse eine Verformungs- bzw. eine Einsenkungsmulde.

Durch die erfindungsgemäße Anordnung des ersten und wenigstens eines zweiten Detektionsmittels kann nun über eine gezielte Bestimmung der Werte dieser Einsenkungsmulde ein Rückschluss auf die einzelnen Schicht-E-Module und insbesondere ein Rückschluss auf die oberste Schicht des Bodenschichtaufbaus getroffen werden.

Vorzugsweise ist das erste Detektionsmittel derart ausgebildet, dass es eine Detektion eines ersten Wertes einer Einsenkungsmulde des Bodenschichtaufbaus im Lasteinleitungsbereich erlaubt, wobei auch wenigstens das zweite Detektionsmittel dann vorzugsweise derart ausgebildet ist, dass es eine Detektion wenigstens eines zweiten Wertes der Einsenkungsmulde außerhalb des Lasteinleitungsbereichs erlaubt. Über die so detektierten Werte kann, wie bereits zuvor erwähnt, dann eine gezielte Bestimmung des jeweiligen Schicht-Moduls vorgenommen werden.

Das erste Detektionsmittel ist vorzugsweise so ausgebildet und angeordnet, dass es eine Detektion eines ersten Wertes der Einsenkungsmulde im Lasteinleitungsbereich erlaubt. Dieser erste Wert ermöglicht die Berechnung des Äquivalent-Moduls des Bodenschichtaufbaus, also des E-Moduls des gesamten Bodenschichtaufbaus, da in ihm sämtliche Verformungen des Bodenschichtaufbaus, von der obersten bis zu sehr weit darunter liegenden Schichten Einfluss nehmen. Insbesondere ist es möglich , diese Detektion während des Bodenverdichtungsbetriebes vorzunehmen.

Über wenigstens das zweite Detektionsmittel, das außerhalb des Lasteinleitungsbereichs bzw. außerhalb eines jeden Lasteinleitungsbereichs angeordnet ist, sodass es eben nur Auswirkungen des Lastimpulses des Verdichtungsmittels detektiert, kann dann ein weiterer E-Modul, nämlich der Bettungs-Modul bestimmt werden. Auch diese Ermittlung erfolgt wieder über die Detektion wenigstens eines Wertes der Einsenkungsmulde, nämlich wenigstens des zweiten Wertes im Bereich des zweiten Detektionsmittels. Aus wenigstens diesem zweiten Wert der Einsenkungsmulde kann dann der Bettungs-Modul bestimmt werden. Auch hier ist die Detektion während des Bodenverdichtungsbetriebes möglich.

Dieser Bettungs-Modul ist nahezu nur vom Unterbau abhängig, da wie bereits erwähnt, die Verformung an dieser Stelle im Wesentlichen nur vom Untergrund bestimmt wird und nicht von der obersten Schicht. Nach der Theorie des Mehrschichtenmodells wird mit den Schichtdicken der einzelnen Schichten des Bodenschichtaufbaus der Schicht-Modul der obersten Schicht und insbesondere der Schicht-Modul der Asphaltschicht ermittelt. Er stellt als ein vom Untergrundeinfluss bereinigter Asphalt-Modul wesentlich genauer die Steifigkeit der Asphaltschicht dar als der im Lasteinleitungsbereich ermittelte Äquivalent-Modul.

Durch die Ausrüstung einer Vorrichtung zur Bodenverdichtung mit den erfindungsgemäßen Detektionsmitteln kann folglich auch während des Verdichtungsbetriebes und insbesondere während des Betriebs einer Straßenwalze oder eines vergleichbaren Verdichtungsmittels eine Kontrolle des Verdichtungszustandes, insbesondere eine Tragfähigkeits-Untersuchung einer Asphaltstraße, durchgeführt werden. Die so ermittelten Werte können dann direkt in die Regelungsvorgänge der Straßenbaumaschine einfließen, um eine besonders effektive bedarfsgerechte Steuerung der Maschine zu erzielen.

Das erste und wenigstens das zweite Detektionsmittel weisen vorzugsweise wenigstens ein Geophon oder dergleichen Verformungsmesser auf, über das im Bodenschichtaufbau insbesondere Reflexionswellen aufgrund der eingeleiteten Lastimpulse detektierbar sind. Auf diese Weise ist eine sehr genaue Detektion der jeweiligen Werte der Einsenkungsmulde möglich.

Vorzugsweise weisen das erste und/oder das zweite Detektionsmittel einen Kraftsensor oder eine dergleichen Kraftmessdose auf, über die die eingeleiteten Kraftimpulse detektiert und/oder zu einer entsprechenden Verarbeitungseinheit weitergeleitetet werden können.

In dieser Verarbeitungseinheit werden die detektierten Kraftimpulse vorzugsweise gespeichert. Ähnliches gilt für die durch die Detektionsmittel detektierten ersten und wenigstens zweiten Werte, die ebenfalls vorzugsweise in einer entsprechenden Verarbeitungseinheit aufgenommen, verarbeitet und gespeichert werden. In dieser Auswerteeinheit ist vorzugsweise die Auswertung der detektierten Werte und die Ermittlung der jeweiligen E-Module möglich. Sie übernimmt vorzugsweise auch den Vergleich der ermittelten Äquivalent- und Bettungs-Module und die Bestimmung des jeweiligen resultierenden Schicht-Moduls. Dazu sind in der Verarbeitungseinheit vorzugsweise entsprechende Steuer- und Regelungs- sowie Verarbeitungsprogramme enthalten bzw. speicherbar. Die resultierenden Ergebnisse können dann in einer Anzeigeeinheit dargestellt und/oder weiteren Programmroutinen, wie beispielsweise der ergebnisorientierten Regelung des Vibrationsmittels zugeführt werden.

Die ersten und wenigstens zweiten Detektionsmittel sind dabei vorzugsweise so ausgebildet, dass sie in den jeweiligen Bereichen eine genaue Detektion der durch die Lasteinleitungsimpulse verursachten Verformungen erlauben. Eine Detektion kann mit sämtlichen aus dem Stand der Technik bekannten Verfahren und Vorrichtungen erfolgen. So ist es auch möglich, eine Detektion über das Vibrationsmittel selbst und deren Setzungsbewegungen während des Vibrationsvorganges durchzuführen. Eine sehr einfache Detektion der ersten und wenigstens zweiten Werte ist beispielsweise mittels eines als Geophon ausgebildeten elektro-mechanischen Wandlers möglich, der die Bodenschwingungen in analoge Spannungssignale umwandelt.

Vorzugsweise sind die Detektionsmittel so angeordnet, dass zwischen der obersten Schicht des Bodenschichtaufbaus und des Detektionsmittels eine statische Kopplung existiert.

In einer besonderen Ausführungsform ist das erste Detektionsmittel derart an der Vorrichtung angeordnet, dass es eine Detektion im Lastzentrum des Lasteinleitungsbereichs erlaubt. Auf diese Weise kann ein Maximalwert als erster Wert der Einsenkungsmulde ermittelt werden. Vorzugsweise ist das erste Detektionsmittel zudem koaxial zur Lasteinleitachse der Vibrations-Walze angeordnet.

Es ist möglich, das erste Detektionsmittel an der Vibrations-Walze oder deren Lagereinrichtung, insbesondere an einer vibrierenden Bandage der Vibrations-Walze anzuordnen. Auf diese Weise kann sehr einfach eine genaue Detektion des ersten Wertes im Lasteinleitungsbereich und insbesondere Lastzentrum des Lasteinleitungsbereichs vorgenommen werden.

Vorzugsweise ist wenigstens das zweite Detektionsmittel an einer statischen Walze, insbesondere an deren statischen Bandage angeordnet. Unter statischer Walze wird im Umfang der Erfindung eine solche Walze verstanden, die über keine eigenständige Vibrationsmittel verfügt. Eine solche statische Walze kann also beispielsweise rein aufgrund ihres Gewichtes zu einer Verdichtung des Bodens führen, sie kann aber auch lediglich als Fahrmittel für die erfindungsgemäße Vorrichtung dienen. Insofern sind im Umfang der Erfindung unter dem Begriff statische Walze auch Gummiräder oder dergleichen Fahrmittel umfasst. Die Anordnung des zweiten Detektionsmittels an einem weiteren nicht vibrierenden, also statischen Fahrwerk und insbesondere einer statischen Walze erlaubt ebenfalls die kostengünstige und sehr genaue Detektion eines zweiten Wertes der Einsenkungsmulde. Auch hier können sämtliche aus dem Stand der Technik bekannte Verfahren zur Detektion des Wertes in der Einsenkungsmulde herangezogen werden.

Bei einer vorteilhaften Weiterbildung ist wenigstens das zweite Detektionsmittel insbesondere über einen Tragrahmen in seiner Position relativ zum Lasteinleitungsbereich des Vibrationsmittels verlagerbar angeordnet. Auf diese Weise kann direkter Einfluss auf den Detektionsort des zweiten Wertes der Einsenkungsmulde genommen werden. An einem solchen Tragrahmen können darüber hinaus weitere Detektionsmittel zur Detektion weiterer Werte der Einsenkungsmulde außerhalb des Lasteinleitungsbereichs angeordnet werden. Darüber hinaus können solche weiteren Detektionsmittel natürlich auch an anderen Bauteilen der Vorrichtung angeordnet werden, solange sie vom Lasteinleitungsbereich beabstandet sind.

Vorzugsweise ist die Vorrichtung als ein Walzenzug mit einer Vibrations-Walze und wenigstens einer statischen Walze ausgebildet. Über einen erfindungsgemäß ausgerüsteten Walzenzug kann dann sehr einfach eine Bodenverdichtung bei gleichzeitiger Tragfähigkeitsuntersuchung und insbesondere der Detektion des Tragfähigkeitszustandes der obersten Schicht des Bodenschichtaufbaus vorgenommen werden.

Grundsätzlich ist es mittels der erfindungsgemäßen Vorrichtung und des erfindungsgemäßen Verfahrens also möglich, eine Tragfähigkeitsuntersuchung, insbesondere einer obersten Schicht eines Bodenschichtaufbaus, während eines Verdichtungsprozesses eines Bodenschichtaufbaus durchzuführen. Insofern ist also vorzugsweise eine Bodenverdichtungsmaschine, wie sie aus dem Stand der Technik bekannt ist, mit den erfindungsgemäßen Detektionsvorrichtungen und weiteren dazu nötigen Umwandlungs- und Regelungseinrichtungen ausgerüstet, um ein Verfahren ähnlich dem Verfahren der Tragfähigkeitsuntersuchung mit dem "Falling Weight Deflectometer" durchzuführen. Auch ist es in diesem Zusammenhang möglich, eine Vorrichtung anzubieten, die die nachträgliche Ausrüstung einer Bodenverdichtungsmaschine mit obigen Detektionsmitteln bzw. Mitteln zur Detektion eines Schicht-E-Moduls einer obersten Schicht eines Schichtaufbaus ermöglicht.

Weitere Ausführungsformen der Erfindung ergeben sich aus den abhängigen Ansprüchen.

Im Folgenden wird die Erfindung anhand eines Ausführungsbeispiels beschrieben, das durch die beiliegenden Zeichnungen näher erläutert wird. Hierbei zeigen schematisch:
- Fig. 1: eine Darstellung einer ersten Ausführungsform der Vorrichtung zur Verdichtung eines Bodenschichtaufbaus; und
- Fig. 2: eine Darstellung der Detektionsmittelanordnung der Ausführungsform aus Fig. 1.

Im Folgenden werden Vergleiche und gleich wirkende Bauteile dieselben Bezugsziffern verwendet, wobei zur Unterscheidung bisweilen Hochindizes ihre Anwendung finden.

Fig. 1 zeigt eine Darstellung einer Ausführungsform einer erfindungsgemäßen Vorrichtung 1 zur Verdichtung eines Bodenschichtaufbaus. Die Vorrichtung 1 ist hier als eine selbstfahrende Straßenwalze und insbesondere als ein Walzenzug 30 ausgebildet. Sie umfasst ein als Vibrationswalze 6 ausgebildetes Vibrationsmittel, das über eine Lagereinrichtung 16 mit einem Hauptkörper 34 des Walzenzuges 30 verbunden ist. Über eine weitere Lagereinrichtung 26 ist eine statische Walze 24 zugeordnet, sodass der Walzenzug 30 über die beiden Walzen 6, 24 verfahrbar ist.

Im Gegensatz zur statischen Walze 24, bei der eine Verdichtung eines Bodenaufbaus 2 ausschließlich aufgrund ihres statischen Gewichts erfolgt, kann bei der Vibrationswalze 6 über angetriebene Schwungmassen der Bodenschichtaufbau 2 aktiv verdichtet werden.

Die Vibrationswalze 6 leitet dabei Lastimpulse P über einen Lasteinleitungsbereich 8, der im Wesentlichen der Kontaktfläche zwischen der vibrierenden Bandage 18 der Vibrationswalze 6 und der Oberfläche 33 der obersten Schicht 32 des Bodenschichtaufbaus 2 entspricht, in den Untergrund weiter. Diese durch die Lastimpulse P verursachten und Setzungen hervorrufenden Schwingungen sind in Fig. 1 durch die konzentrischen Kreise 15 dargestellt.

Verursacht durch die eingeleiteten Lastimpulse P und die resultierenden Schwingungen 15 kommt es ausgehend von einem Lastzentrum Z zu Setzungen im Bodenschichtaufbau 2, die hier durch die Einsenkungsmulde 14 schematisch dargestellt sind. Hierbei wird deutlich, dass die durch die Lastimpulse P verursachten Setzungen bzw. Verdichtungen mit zunehmendem Abstand A vom Lastzentrum Z bzw. einer vertikal zur Oberfläche 33 verlaufenden Lasteinleitungsachse A_{P} abnehmen.

Über die an der vibrierenden Bandage 18 bzw. Vibrationswalze 6 eingeleiteten Lastimpulse P, die als Verdichtungs- bzw. Verformungskraft im Bodenschichtaufbau 2 wirken, kann, wie aus dem Stand der Technik bekannt, ein Steifigkeitsmodul ermittelt werden. Dieser Steifigkeitsmodul entspricht dem Äquivalentmodul, also einem mittleren Steifigkeitswert über die gesamte Messtiefe des Bodenschichtaufbaus 2 hinweg. Einfluss auf diesen Äquivalentmodul haben hier also sowohl der Schicht-E-Modul der obersten Schicht 32 als auch der darunter liegenden Bettungsschichten 42.

Die Detektion des zur Ermittlung des Äquivalentmoduls nötigen ersten Wertes w, der Einsenkungsmulde 14 erfolgt über ein erstes Detektionsmittel 10, das bei dieser Ausführungsform an der Vibrationswalze 6 bzw. ihrer Lagereinrichtung 16 angeordnet und statisch gekoppelt ist.

An der statischen Walze 24 bzw. an deren statischer Bandage 28 bzw. deren Lagereinrichtung 26 ist ein zweites Detektionsmittel 12 angeordnet, über das ein zweiter Detektionswert E₂ der Einsenkungsmulde 14 ermittelt werden kann, und zwar außerhalb des Lasteinleitungsbereichs 8. Wie in Fig. 1 erkennbar ist dabei das zweite Detektionsmittel 12 derart vom ersten Detektionsmittel 10 und dem Lasteinleitungsbereich 8 beabstandet, dass eine Detektion eines E-Moduls der unterhalb der obersten Schicht 32 angeordneten Schichten und insbesondere der Bettungsschicht 42 möglich ist. Aufgrund des Abstandes A_{D} zwischen dem ersten Detektionsmittel 10 bzw. dem Lasteinleitungsbereich 8 und dem zweiten Detektionsmittel 12 sind die Verformungen an der Detektionsstelle des zweiten Wertes w₂ im Wesentlichen vom Untergrund bestimmt und nicht von der Asphaltschicht selbst. Als vorteilhafter Abstandswert A_{D} hat sich hier ein Wert von 1 m bis 2,6 m, insbesondere 1,8m herausgestellt.

Über die beiden ermittelten ersten und zweiten Werte w₁ und w₂ und die daraus gewonnenen Äquivalent- bzw. Bettungs-Module kann nach der aus dem Stand der Technik bekannten Theorie des Mehrschichtenmodells kann dann mit den Schichtdicken der einzelnen Bodenschichten der Schicht-E-Modul der zu messenden Asphaltschicht 32 ermittelt werden, wobei das Ergebnis ein im Wesentlichen vom Untergrundeinfluss bereinigter Asphalt-Modul ist, der wesentlich genauer die Steifigkeit der Asphaltschicht 32 darstellt als der den Gesamtbodenaufbau 2 berücksichtigenden Äquivalent-Modul.

In Abhängigkeit der verwendeten Bauteile, Detektionsmittel kann erfindungsgemäß eine Lasteinleitung P mit einer Frequenz von 30 bis 50 Lasteintragungen pro Sekunde erfolgen. Über entsprechende Steuermittel kann hier ein entsprechender Einfluss auf das Vibrationsmittel 4 bzw. die Vibrationswalze 6 genommen werden. Auch ist es möglich über ein entsprechendes Regelungsmittel den Betrag der eingeleiteten Lastimpulse so zu regeln, dass er den geforderten Messbedingungen entspricht. So kann über das Regelungsmittel beispielsweise der Lastimpuls P auf einen Wert von 50 kN geregelt werden, was der Radlast eines Lkw im Wesentlichen entspricht und somit eine aussagekräftige Analyse der Tragfähigkeit des Bodenschichtaufbaus 2 und insbesondere der oberen Schicht 32 erlaubt. Insofern ist es also möglich, die erfindungsgemäße Vorrichtung 1 bzw. den Walzenzug 30 so anzusteuern, dass er eine zuverlässige und reproduzierbare Untersuchung des Bodenschichtaufbaus 2 und insbesondere der obersten Bodenschicht 32 erlaubt.

Fig. 2 zeigt eine schematische Darstellung der Vorrichtung 1 gemäß Fig. 1, wobei ein besonderes Augenmerk auf die ersten und zweiten Detektionsvorrichtungen 10 und 12 gelegt wird.

Erkennbar ist, dass an der Vibrationswalze 6 der Vorrichtung 1 ein Geophon 11 des erstens Detektionsmittels 10 so angeordnet ist, dass es eine Detektion der Reflexionswellen erlaubt, die durch die Lastimpulse P verursacht werden. Über das Geophon 11 bzw. das erste Detektionsmittel 10 ist insofern also, wie aus dem Stand der Technik bekannt, die dynamische Bodensteifigkeit des im Lasteinleitungsbereich 8 liegenden Bodenschichtaufbaus 2 detektierbar. Über diese dynamische Bodensteifigkeit lassen sich dann in bekannter Weise Rückschlüsse auf den Verdichtungsgrad des Bodenschichtaufbaus 2 schließen.

An der statischen Walze 24 der Vorrichtung 1 ist ebenfalls ein Geophon 13, diesmal ein Geophon 13 des zweiten Detektionsmittels 12 angeordnet. Da die statische Walze 24 keine eigenen Lastimpulse in den Bodenschichtaufbau 2 einleitet, erlaubt dieses Geophon eine Detektion eines von der Lasteinleitung im Lasteinleitungsbereich 8 abhängigen Steifigkeitswertes, der aufgrund des Abstandes A_{D} zwischen den beiden Detektionsmitteln 10 und 12 bzw. Geophonen 11 und 13 im Wesentlichen nur von der Bettungsschicht 42 und nicht der oberen Schicht 32 abhängt. Über den durch das Geophon 13 bzw. das zweite Detektionsmittel 12 detektierten Wert w₂ der Einsenkungskurve 14 lassen sich folglich die Bodensteifigkeit und insbesondere ein Bettungs-Modul ohne Einfluss der oberen Schicht 32 bestimmen.

Die von den beiden Geophonen 11, 13 ermittelten ersten und zweiten Werte w₁, w₂ werden als Messergebnisse an eine Auswerteeinheit 36 übermittelt, die die beiden detektierten ersten und zweiten Werte w₁ und w₂ gegenüberstellt bzw. aus den daraus ermittelbaren Äquivalent- und Bettungs-Modulen einen Schicht-E-Modul der obersten Schicht 32 ermittelt. Die so erhaltenen Werte können dann entweder über eine Anzeigeeinheit 38 an das Bedienpersonal ausgegeben werden oder direkt auf die Maschinensteuerung der Vorrichtung 1 Einfluss nehmen.

Darüber hinaus ist in Fig. 2 ein Kalibrierelement 40 vorgesehen, über das beispielsweise die in den Bodenschichtaufbau 2 eingeleiteten Lastimpulse P auf einen festgelegten Wert und insbesondere beispielsweise auf einen Wert von 50 kN festlegbar sind. Auch ist über ein solches Kalibrierelement 40 die Vibrationsgeschwindigkeit und somit die Anzahl der Lastimpulse pro Sekunde vorzugsweise auf einen Wert zwischen 20 und 50 mal pro Sekunde einstellbar.

Ebenfalls dargestellt ist in Fig. 2 ein Tragrahmen 27, über den das zweite Detektionsmittel 12 in seiner Position relativ zum Lasteinleitungsbereich 8 des Vibrationsmittels 4 bzw. der Vibrationswalze 6 (vorzugsweise im Wesentlichen parallel zur Bodenoberfläche 32) verlagerbar angeordnet ist. Über den Tragrahmen 27 ist folglich der Abstand A_{D} zwischen den beiden Messpunkten der Werte w₁ und w₂ veränderbar.

## Patentansprüche

1. Verfahrbahre Vorrichtung zur Verdichtung eines Bodenschichtaufbaus (2), mit wenigstens einem Vibrationsmittel (4), wie einer Vibrationswalze (6) oder einer Vibrationsplatte, über das in wenigstens einem Lasteinleitungsbereich (8) den Bodenschichtaufbau (2) verdichtende Lastimpulse (P) einleitbar sind,
**gekennzeichnet durch**
wenigstens ein erstes und ein zweites Detektionsmittel (10, 12) zur Detektion des E-Moduls des Bodenschichtaufbaus (2), die derart von einander beabstandet an der Vorrichtung (1) angeordnet sind, dass das erste Detektionsmittel (10) eine Detektion im Lasteinleitungsbereich (8) und wenigstens das zweite Detektionsmittel (12) eine Detektion der Auswirkung der Lastimpulse außerhalb des Lasteinleitungsbereichs erlaubt.

2. Vorrichtung nach Anspruch 1,
**dadurch gekennzeichnet, dass**
das erste Detektionsmittel (10) derart ausgebildet ist, dass es eine Detektion eines ersten Wertes w₁ einer Einsenkungsmulde (14) des Bodenschichtaufbaus (2) im Lasteinleitungsbereich (8) erlaubt, und
das zweite Detektionsmittel (12) derart ausgebildet ist, dass es eine Detektion eines zweiten Wertes w₂ der Einsenkungsmulde (14) außerhalb des Lasteinleitungsbereiches (8) erlaubt.

3. Vorrichtung nach einem der vorhergehenden Ansprüche,
**dadurch gekennzeichnet, dass**
das erste und/oder das zweite Detektionsmittel (10, 12) wenigstens je ein Geophon (11, 13) aufweisen, über das im Bodenschichtaufbau (2) insbesondere Reflexionswellen aufgrund der Lastimpulse (P) detektierbar sind.

4. Vorrichtung nach einem der vorhergehenden Ansprüche,
**dadurch gekennzeichnet, dass**
das erste Detektionsmittel (10) derart an der Vorrichtung (1) angeordnet ist, dass es eine Detektion im Lastzentrum (Z) des Lasteinleitungsbereiches (8) erlaubt.

5. Vorrichtung nach einem der vorhergehenden Ansprüche,
**dadurch gekennzeichnet, dass**
das erste Detektionsmittel (10) an der Vibrationswalze (6) oder deren Lagereinrichtung (16), insbesondere an einer vibrierenden Bandage (18) angeordnet ist.

6. Vorrichtung nach einem der vorhergehenden Ansprüche,
**dadurch gekennzeichnet, dass**
wenigstens das zweite Detektionsmittel (12) an einer statischen Walze (24) oder deren Lagereinrichtung (26), insbesondere an deren statischer Bandage (28) angeordnet ist.

7. Vorrichtung nach einem der vorhergehenden Ansprüche,
**dadurch gekennzeichnet, dass**
wenigstens das zweite Detektionsmittel (12) insbesondere über einen Tragrahmen (27) in seiner Position relativ zum Lasteinleitungsbereich (8) des Vibrationsmittels (4) verlagerbar angeordnet ist.

8. Vorrichtung nach einem der vorhergehenden Ansprüche,
**dadurch gekennzeichnet, dass**
die Vorrichtung als ein Walzenzug (30) mit einer Vibrationswalze (6) und wenigstens einer statischen Walze (24) ausgebildet ist.

9. Verfahren zur Ermittlung eines Schicht-E-Moduls einer Schicht (32) eines Bodenschichtaufbaus (2), insbesondere einer Fahrbahn-Asphaltschicht während eines Bodenverdichtungsvorgangs, mit folgenden Schritten:
- Einbringen wenigstens eines Lastimpulses (P) über die Oberfläche (33) der obersten Schicht (32) des Bodenschichtaufbaus (2) in einem Lasteinleitungsbereich (8);
- Detektion eines ersten Wertes (w₁) einer Einsenkungsmulde (14) des Bodenschichtaufbaus (2) im Lasteinleitungsbereich (8) mittels eines ersten Detektionsmittels (10),
- Ermittlung des Äquivalent-Moduls des Bodenschichtaufbaus (2) aus dem detektierten ersten Wert (w₁) der Einsenkungsmulde (14);
- Detektion eines zweiten Wertes (w₂) der Einsenkungsmulde (14) außerhalb des Lasteinleitungsbereiches (8) mittels eines zweiten Detektionsmittels (12),
- Ermittlung des Bettungs-Moduls des Bodenschichtaufbaus (2) aus dem detektierten zweiten Wert (w₂) der Einsenkungsmulde (14);
- Ermittlung des Schicht-E-Moduls der obersten Schicht (32) des Bodenschichtaufbaus (2) aus den beiden detektierten Werten (w₁, w₂) der Einsenkungsmulde (14) und der ermittelten Äquivalent- bzw. Bettungs-Module,
**dadurch gekennzeichnet, dass**
der Lastimpuls (P) über ein Vibrationsmittel (4), wie eine Vibrationswalze (6) oder Vibrationsplatte, einer Bodenverdichtungsmaschine in den Bodenschichtaufbau (2) eingeleitet wird.

10. Verfahren nach Anspruch 9,
**dadurch gekennzeichnet, dass**
die Detektion der ersten und zweiten Werte (w₁, w₂) während eines Bodenverdichtungsvorganges des Bodenschichtaufbaus (2), insbesondere einer Planierung der obersten Schicht (32) durchgeführt wird.

## Claims

1. A mobile device for compacting a soil layer structure (2), having at least one vibration means (4), such as a vibration roller (6) or vibration plate, via which load impulses (P) that compact the soil layer structure (2) can be introduced in at least one load introduction area (8),
**characterized by** at least a first and a second detection means (10, 12) for detecting the elastic modulus of the soil layer structure (2), which are arranged on the device so as to be spaced apart from one another in such a way that the first detection means (10) permits a detection in the load introduction area (8) and at least the second detection means (12) permits a detection of the effects of the load impulses outside the load introduction area.

2. The device according to claim 1,
**characterized in that** the first detection means (10) is configured in such a way that it permits a detection of a first value w₁ of a depression (14) in the soil layer structure (2) in the load introduction area (8), and
the second detection means (12) is configured in such a way that it permits a detection of a second value w₂ of the depression (14) outside the load introduction area (8).

3. The device according to one of the preceding claims,
**characterized in that** the first and/or the second detection means (10, 12) each have at least one geophone (11, 13) by means of which in particular reflected waves resulting from the load impulses (P) are detectable in the soil layer structure (2).

4. The device according to one of the preceding claims,
**characterized in that** the first detection means (10) is arranged on the device (1) in such a way that it permits a detection in the load center (Z) of the load introduction area (8).

5. The device according to one of the preceding claims,
**characterized in that** the first detection means (10) is arranged on the vibration roller (6) or its mounting device (16), in particular on a vibrating drum (18).

6. The device according to one of the preceding claims,
**characterized in that** at least the second detection means (12) is arranged on a static roller (24) or its mounting device (26), in particular on its static drum (28).

7. The device according to one of the preceding claims 1,
**characterized in that** at least the second detection means (12) is arranged so as to be displaceable, in particular via a support frame (27), in its position relative to the load introduction area (8) of the vibration means (4).

8. The device according to one of the preceding claims,
**characterized in that** the device is configured as a compactor (30) with a vibration roller (6) and at least one static roller (24).

9. A method for determining an elastic modulus of a layer (32) of a soil layer structure (2), in particular a roadway asphalt layer during a soil compaction procedure, comprising the following steps:
- introducing at least one load impulse (P) in a load introduction area (8) via the surface (33) of the uppermost layer (32) of the soil layer structure (2);
- detecting a first value (w₁) of a depression (14) of the soil layer structure (2) in the load introduction area (8) by means of a first detection means (10),
- determining the equivalent modulus of the soil layer structure (2) from the detected first value (w₁) of the depression (14);
- detecting a second value (w₂) of the depression (14) outside the load introduction area (8) by means of a second detection means (12),
- determining the stratification modulus of the soil layer structure (2) from the detected second value (w₂) of the depression (14);
- determining the elastic modulus of the uppermost layer (32) of the soil layer structure (2) from the two detected values (w₁, w₂) of the depression (14) and the determined equivalent or stratification modulus,
**characterized in that** the load impulse (P) is introduced via a vibration means (4), such as a vibration roller (6) or vibration plate, of a soil compaction machine into the soil layer structure (2).

10. The method according to claim 9,
**characterized in that** the detection of the first and second values (w₁, w₂) is performed during a soil compaction procedure of the soil layer structure (2), in particular during a levelling of the uppermost layer (32).

## Revendications

1. Dispositif mobile pour le compactage d'une structure (2) de sol en couches ayant au moins un moyen de vibration (4), tel qu'un rouleau vibrant (6) ou une plaque vibrante, par l'intermédiaire duquel des impulsions de charge (P) qui compactent la structure (2) de sol en couches peuvent être introduites dans au moins une zone (8) d'introduction de charge, ***caractérisé par*** au moins un premier et un deuxième moyens de détection (10, 12) destinés à détecter le module élastique de la structure (2) de sol en couches, qui sont agencés sur le dispositif de manière à être écartés l'un de l'autre de telle sorte que le premier moyen de détection (10) permet une détection dans la zone (8) d'introduction de la charge et au moins le deuxième moyen de détection (12) permet une détection des effets des impulsions de charge à l'extérieur de la zone d'introduction de charge.

2. Dispositif selon la revendication 1,
***caractérisé en ce que***
le premier moyen de détection (10) est configuré de telle manière qu'il permet une détection d'une première valeur w₁ d'une dépression (14) dans la structure (2) de sol en couches dans la zone (8) d'introduction de charge, et
le deuxième moyen de détection (12) est configuré de telle manière qu'il permet une détection d'une deuxième valeur w₂ de la dépression (14) à l'extérieur de la zone (8) d'introduction de charge.

3. Dispositif selon l'une quelconque des revendications précédentes,
***caractérisé en ce que*** le premier et/ou le deuxième moyens (10, 12) de détection possèdent chacun au moins un géophone (11, 13) au moyen duquel en particulier des ondes réfléchies résultant des impulsions de charge (P) sont détectables dans la structure (2) de sol en couches.

4. Dispositif selon l'une quelconque des revendications précédentes,
***caractérisé en ce que*** le premier moyen de détection (10) est agencé sur le dispositif (1) d'une façon telle qu'il permet une détection du centre de charge (Z) de la zone (8) d'introduction de charge.

5. Dispositif selon l'une quelconque des revendications précédentes,
***caractérisé en ce que*** le premier moyen de détection (10) est agencé sur le rouleau vibrant (6) ou son dispositif (16) de montage, en particulier sur un bandage vibrant (18).

6. Dispositif selon l'une quelconque des revendications précédentes,
***caractérisé en ce qu'***au moins le deuxième moyen de détection (12) est agencé sur le rouleau statique (24) ou son dispositif (26) de montage, en particulier sur son bandage statique (28).

7. Dispositif selon l'une quelconque des revendications précédentes,
***caractérisé en ce qu*'**au moins le deuxième moyen de détection (12) est agencé de manière à être déplaçable, en particulier via un châssis de support (27), dans sa position en relation avec la zone (8) d'introduction de charge du moyen de vibration (4).

8. Dispositif selon l'une quelconque des revendications précédentes,
***caractérisé en ce que*** le dispositif est configuré en compacteur (30) avec un rouleau vibrant (6) et au moins un rouleau statique (24).

9. Procédé de détermination d'un module élastique d'une couche (32) d'une structure (2) de sol en couches, en particulier une couche d'asphalte d'une chaussée pendant un processus de compactage du sol, comprenant les étapes suivantes :
- introduction d'au moins une impulsion (P) de charge dans une zone (8) d'introduction de charge via la surface (33) de la couche supérieure (32) de la structure (2) de sol en couches ;
- détection d'une première valeur (w₁) d'une dépression (14) dans la structure (2) de sol en couches dans la zone (8) d'introduction de charge au moyen d'un premier moyen de détection (10),
- détermination du module équivalent de la structure (2) de sol en couches à partir de la première valeur détectée (w₁) de la dépression (14) ;
- détection d'une deuxième valeur (w₂) de la dépression (14) à l'extérieur de la zone (8) d'introduction de charge au moyen d'un deuxième moyen de détection (12) ;
- détermination du module de stratification de la structure (2) de sol en couches à partir de la deuxième valeur détectée (w₂) de la dépression (14) ;
- détermination du module élastique de la couche supérieure (32) de la structure (2) de sol en couches à partir des deux valeurs détectées (w₁, w₂) de la dépression (14) et de l'équivalent déterminé ou du module de stratification,
***caractérisé en ce que*** l'impulsion (P) de charge est introduite via un moyen de vibration (4), tel qu'un rouleau vibrant (6) ou une plaque vibrante, d'un engin de compactage du sol dans la structure (2) de sol en couches.

10. Procédé selon la revendication 9,
***caractérisé en ce que*** la détection de la première et de la deuxième valeurs (w₁, w₂) est réalisée pendant un processus de compactage du sol de la structure (2) de sol en couches, en particulier pendant un nivelage de la couche supérieure (32).
